# EUROPÄISCHE PATENTSCHRIFT

(11) **EP 1 068 077 B1**
(45) Veröffentlichungstag und Bekanntmachung des Hinweises auf die Patenterteilung: **26.06.2002**
(21) Anmeldenummer: 99914532.9
(22) Anmeldetag: 22.03.1999
(51) Int. Cl.: B41G 7/00

(54) **VORRICHTUNG ZUM PERFORIEREN, RILLEN ODER STANZEN FÜR MEHRFARBEN-BOGENROTATIONSDRUCKMASCHINEN**
PERFORATING, GROOVING OR CUTTING DEVICE FOR A MULTICOLOUR SHEET-FED ROTARY PRESS
DISPOSITIF DE PERFORAGE, RAINAGE OU DECOUPAGE DESTINE A DES ROTATIVES A FEUILLES POUR IMPRESSION EN POLYCHROMIE

(30) Priorität: 03.04.1998 DE 19814966
(43) Veröffentlichungstag der Anmeldung: 17.01.2001
(73) Patentinhaber: Eicher, Friedrich, 85123 Karlskron (DE); Füessl, Detlef, 85057 Ingolstadt (DE)
(72) Erfinder: Eicher, Friedrich, 85123 Karlskron (DE); Füessl, Detlef, 85057 Ingolstadt (DE)
(74) Vertreter: Liebl, Thomas
(86) Internationale Anmeldenummer: EP9901920
(87) Internationale Veröffentlichungsnummer: WO9951440

(56) Entgegenhaltungen:
- EP-A- 0 842 774
- "La perforation en ligne sur presse offset" CARACT RE,25. Februar 1997 (1997-02-25), Seite 36 XP000688996

## Beschreibung

Die Erfindung betrifft eine Vorrichtung zum Perforieren, Rillen oder Stanzen für Mehrfarben-Bogenrotationsdruckmaschinen nach dem Oberbegriff des Anspruchs 1.

Mehrfarben-Bogenrotationsmaschinen enthalten in an sich bekannter Weise mehrere Druckwerke und/oder Lackierwerke, die jeweils einen Gummizylinder mit einer Tuchhalteeinrichtung für ein Gummituch und einen zugeordneten Gegendruckzylinder aufweisen.

Es ist bereits bekannt, solche Mehrfarben-Offsetdruckmaschinen auch zum Perforieren, Rillen oder Stanzen von Bogen zu verwenden.

Durch die US-PS 35 54 070 ist es bekannt, Perforierstreifen auf einen Gegendruckzylinder eines Druckwerks zu kleben und damit einen durch das elastische Gummituch des Gummizylinders gestützten Bogen zu perforieren. Die Perforierstreifen müssen dazu auf dem meist schlecht zugänglichen und nicht demontierbaren Gegendruckzylinder aufgebracht werden, wodurch die Arbeiten beschwerlich und zeitaufwendig sind. Ebenso ist die richtige Lage der Perforationsstreifen auf dem eingebauten Gegendruckzylinder nur schwierig zu erstellen, wodurch regelmäßig aufwendige Lagekorrekturen der aufgeklebten Perforationsstreifen vor Druckbeginn erforderlich sind. Dies führt insgesamt zu erheblichen Rüst- und Einrichtungszeiten.

An dieser Methode ist weiter nachteilig, daß die Perforierstreifen nur für einen Druckauftrag auf den Gegendruckzylinder aufgebracht werden und anschließend wieder entfernt werden müssen. Bei einem späteren Druckauftrag mit gleicher Perforation fallen wiederum alle Aufwendungen für lange Rüstzeiten und Kosten für die Perforierstreifen an.

Zudem drücken sich die Perforierstreifen in das Gummituch des Gummizylinders ein und erzeugen dort einen Abrieb mit einer Negativkontur, so daß dann ein solches, relativ teueres Gummituch nicht mehr weiterverwendbar ist.

Eine Perforation in Verbindung mit einem laufenden Druck ist nur in einem unbedruckten Bereich möglich, da andernfalls eine Bogenwölbung und eine Anlage am Gummituch im Bereich des Perforationsstreifens auftritt und dabei das Druckbild beschädigt wird. Für eine Perforation in einem bedruckten Bogenbereich ist somit eine Trocknungszeit und ein aufwendiger weiterer Maschinendurchgang erforderlich.

Weiter wölbt sich nachteilig jeder Bogen irn Bereich der Perforation durch ein Eindrücken in das nachgiebige Gummituch auf, so daß die Bogenauslage und Stapelung erheblich gestört sein kann.

Es sind auch Druckmaschinen mit doppelt-großen Gegendruckzylindern gegenüber der Größe von Gummizylindern bekannt. Bei diesen Druckmaschinen ist eine doppelte Perforationsform mit noch erheblich größerem Aufwand anzubringen, was wirtschaftlich in der Regel nicht mehr sinnvoll ist.

Rillformen sind mit der vorstehend beschriebenen Methode mit befriedigendem Ergebnis nicht herstellbar, da insbesondere bedruckte Bogen wegen der nachgiebigen Abstützung im Gummituch im Rillenbereich unansehnlich auffransen.

Weiter ist es aus der DE-OS 23 41 326 bekannt, Perforierstreifen auf dem Gummituch des Gummizylinders aufzukleben und damit in Richtung auf den Gegendruckzylinder einem Bogen zu perforieren, wobei der Gegendruckzylinder mit einer speziellen, lösbaren Folie zu bespannen ist. Für das Einspannen einer solchen speziellen Folie sind am Gegendruckzylinder aufwendige Folienhalterungen erforderlich, um den Gegendruckzylinder von einem üblichen Druckvorgang ohne Folie auf einen Perforiervorgang mit Folie umrüsten zu können. Die hier beschriebene Methode ist somit nur bei Maschinen mit entsprechend ausgerüsteten Gegendruckzylindern verwendbar.

Nachteilig ist hier auch, daß die Perforationsform nach einem Druckauftrag von einem relativ teueren und an sich wiederverwendbaren Gummituch abgenommen wird und für einen evtl. späteren Druckauftrag mit gleicher Perforationsforrn wieder aufgebracht werden muß. Da sich hier die Perforierstreifen beim Perforiervorgang in das relativ weiche Gummituch eindrücken, kann auch bei dieser Anordnung ein Druck und eine Perforierung in einem Maschinendurchlauf nur dann durchgeführt werden, wenn die Perforierung in einem unbedruckten Bogenbereich erfolgen kann.

Die Perforierstreifen sollen nach der Beschreibung außerhalb der Maschine, d. h. bei abgenommenen Gummituch auf diesem aufgeklebt werden. Eine Anbringung mit der erforderlichen Maßgenauigkeit gegenüber ist aber praktisch kaum möglich, da die Lage des Gummituchs mit der außerhalb der Maschine aufgebrachten Perforationsform nach der Montage in der Maschine nicht mehr korrigierbar ist und Meßabweichungen der Außenkontur der erhabenen Perforationsstreifen bei einem zylindrisch in die Maschine aufgespannten Gummituch gegenüber der Lage der Außenkontur bei plan liegendem Gummituch auftreten. Somit ist bei einer Anbringung vom Perforierstreifen auf einem Gummituch außerhalb der Maschine allenfalls eine grobe Maßgenauigkeit für die Perforierung zu erhalten oder die Lage der Perforierstreifen muß wie bei der eingangs erläuterten Methode aufwendig in der Maschine korrigiert werden, so daß insofern hier keine Vereinfachung und Verbesserung zu erhalten ist.

Speziell ist dieses Verfahren in Verbindung mit einer Fünfzylinderbauart der Druckwerke beschrieben, wobei zwei Gummizylinder mit einem Gegendruckzylinder zusammenarbeiten und insbesondere sich kreuzende Perforationslinien jeweils auf einem Gummizylinder angebracht werden sollen. Diese Anwendung ist nur auf die spezielle Fünfzylinderbauart beschränkt.

Aus dem Buchdruck als Flachdruckverfahren sind mehrteilig ausgeführte Bearbeitungsprofile bekannt, die aus einem ersten, aufklebbaren Perforier-, Rill- oder Stanzprofilstreifen einer damit lösbar verbundenen Verbindungsschicht und einem damit wiederum lösbar verbundenen Gegenstanzstreifen oder einem Gegennutstreifen bestehen. Ein solcher Gegenstanzstreifen oder Gegennutstreifen wird beim ersten Durchgang selbstjustierend auf eine Gegendruckplatte aufgebracht, wozu eine durch eine abziehbare Schutzfolie abgedeckte Klebefläche angebracht ist. Für die weiteren Bogenbearbeitungen wird die Verbindungsschicht abgezogen und entfernt. Solche Perforier-, Rill- oder Stanzbearbeitungen werden im Buchdruck in eigenen, separaten Maschinendurchgängen relativ langsam durchgeführt. Die bekannten, dazu verwendeten mehrteiligen Bearbeitungsprofile haben einen großen Querschnitt und waren bisher in Verbindung mit Mehrfarben-Bogenrotationsdruckmaschinen, insbesondere wegen der nachgiebigen Abstützung der Perforierleisten oder die nachgiebige Gegendruckauflage praktisch nicht einsetzbar.

Aufgabe der Erfindung ist es, eine Vorrichtung zum Perforieren, Rillen oder Stanzen für Mehrfarben-Bogenrotationsdruckmaschinen vorzuschlagen, mit denen der Aufwand für solche Bogenbearbeitungen reduzierbar ist.

Diese Aufgabe wird mit den Merkmalen des Anspruchs 1 gelöst.

Gemäß Anspruch 1 umfaßt die Vorrichtung eine rechteckige Basisplatte aus flexiblem und dimensionsstabilen Material, die anstelle eines Gummituchs auf einen Gummizylinder mittels der Tuchhalteeinrichtung lösbar befestigt ist. Zudem ist eine rechteckige Standfolie aus flexiblem und dimenionsstabilen Material verwendet, auf der erhabene Bearbeitungsprofile als Perforierund/oder Rill- und/oder Stanzprofile entsprechend vorgebbarer Perforierund/oder Rill- und/oder Stanzformen aufgeklebt sind. An der Basisplatte sind wenigstens zwei (im eingebauten Zustand in Umfangsrichtung eines zugeordneten Gummizylinders) beabstandete, vorzugsweise in gegenüberliegenden Randbereichen der Basisplatte angeordnete Befestigungsleisten angebracht, mit denen die Standfolie mit gegenüberliegenden Randbereichen im gespannten Zustand lösbar befestigt ist.

Mit einer solchen Vorrichtung werden eine Vielzahl von Verbesserungen und Vorteilen erreicht:

Die Basisplatte kann sehr schnell und einfach anstelle eines Gummituchs auf einem Gummizylinder angebracht werden, da die am Gummizylinder maschinenseitig vorgesehenen Tuchhalterungen für eine schnelle und einfache Auswechslung konzipiert sind. Dazu wird zweckmäßig eine Basisplatte entsprechend Anspruch 2 an gegenüberliegenden Randbereichen mit Halteschienen ausgerüstet, die denen der Gummitücher für den jeweiligen Druckmaschinentyp entsprechen. Insofern ist der Einsatz der Vorrichtung universell bei allen gängigen Maschinentypen in Druck- und/oder Lackierwerken möglich.

Perforier- und/oder Rill- und/oder Stanzformen können einfach und bequem außerhalb der Maschine auf der Standfolie angebracht werden. Bei Druckmaschinen mit doppelt-großem Gegendruckzylinder braucht die Bearbeitungsform auf der Standfolie nur einmal erstellt werden.

Durch die lösbare Befestigung der Standfolie, auf der anschließend lagefest auf dem Gummizylinder angebrachten Basisplatte können in Verbindung mit der lösbaren Befestigung relative Lagekorrekturen zwischen der Basisplatte und der Standfolie und damit auch Lagekorrekturen gegenüber einem zu bearbeitenden Bogen einfach und schnell durchgeführt werden, ohne daß die auf die Standfolie aufgebrachten Formen verändert werden müssen. Den Fachmann stehen bekannte Mittel für eine schnelle lösbare Befestigung der Standfolie auf der Basisplatte zur Verfügung. Damit ist insgesamt nur eine sehr kurze Rüstzeit beispielsweise für die Umrüstung eines Druckwerks oder eines Lackierwerks für die Durchführung einer Perforierung, Rillung oder Stanzung notwendig.

Die Basisplatte soll so flexibel sein, daß sie sich zylindrisch am Gummizylinder aufspannen läßt, soll aber andererseits dimensionsstabil und insbesondere oberflächenstabil sein, wozu sich nach Anspruch 3 vorzugsweise eine Kunststoffplatte eignet. Die Standfolie liegt auf einer solchen oberflächenstabilen Basisplatte auf, wobei sich bei einem Bearbeitungsvorgang und einem Druck auf die erhabenen Bearbeitungsprofile die dortige Oberfläche der Basisplatte im Gegensatz zu einem Gummituch nicht eindrückt und einwölbt. Damit erfolgt hier die Bearbeitung von einer Abstützung der Bearbeitungsprofile an der relativ harten Basisplattenoberfläehe auf den in der Regel ebenfalls mit einer harten Oberfläche versehenen Gegendruckzylinder. Somit schneiden die Perforier- und Stanzprofile genau und ohne Bogenaufwölbung durch den jeweiligen Bogen, so daß sich saubere Stanzund Perforierschnittkanten hoher Qualität ergeben. Dazu ist lediglich eine einfache und genaue Spalteinstellung zwischen der Standfolie und der Oberfläche des Gegendruckzylinders mit einer Spaltbreite entsprechend der Profilhöhen der Bearbeitungsprofile erforderlich. Diese Einstellung ist mit maschinenseitig ohnehin vorhandenen Stellvorrichtungen durchführbar. Entsprechend können auch saubere Rillformen eingestellt und erhalten werden.

Da durch die Bearbeitung zwischen relativ harten Stützflächen praktisch keine Bogenaufwölbung erfolgt, sind die bearbeiteten Bogen nach wie vor plan und glatt und können sauber und hoch mit einer automatisierten Bogenauslage gestapelt werden. Damit werden auch weitere störungsfreie Bearbeitungen, wie beispielsweise ein weiterer Maschinendurchlauf möglich.

Bei einer Bogenbearbeitung kommt die Standfolie im Bereich eines Bearbeitungsprofils bei einer entsprechenden Spalteinstellung nicht mit einer Bogenoberfläche in Berührung. Dadurch und wegen der genauen, schnittartigen Bearbeitung können beispielsweise Perforierungen und Stanzungen in einem Arbeitsgang mit einem Druck bei noch nicht getrockneter Druckfarbe durchgeführt werden, auch wenn Perforierungen und Stanzungen im bedruckten Bereich liegen. Damit können Trocknungszeiten mit weiteren anschließenden Maschinendurchgängen der Bogen vermieden werden, so daß dadurch ggf. erhebliche Kosteneinsparungen erzielbar sind.

Ein wesentlicher Vorteil dieser Vorrichtung besteht darin, daß Standfolien mit aufgebrachten Perforier-, Rill- oder Stanzformen für spätere entsprechende Druckaufträge archivierbar sind. Die Kosten für eine solche Archivierung sind relativ gering, da kostengünstige Standfolien beispielsweise gemäß Anspruch 4 als dünne, vorzugsweise 0,18 mm starke Kunststoffolien verwendbar sind. Damit ist eine Archivierung insbesondere in einer raumsparenden Hängeregistratur möglich. Bei späteren Druckaufträgen mit gleichen Perforier-, Rill- oder Stanzformen brauchen diese nicht mehr aufwendig aufgebaut zu werden. Es ist lediglich eine kurze Umrüstung und Anbringung der bereits dafür vorhandenen Standfolie erforderlich, wodurch für solche Nachfolgeaufträge erhebliche Kosteneinsparungen erzielt werden können. Bei einer Standfolie mit den Merkmalen des Anspruchs 5 können besonders schnell und maßgenau Bearbeitungsprofile angebracht und aufgeklebt werden. Dazu ist die Standfolie mit einer rechtwinkligen Gitterlinienanordnung als Meßgitter versehen. Vorzugsweise liegen die Gitterlinien in Axialrichtung eines zugeordneten Gummizylinders in Millimeterabständen auseinander. In Umfangsrichtung eines zugeordneten Gummizylinders nebeneinander liegende Gitterlinien haben ebenfalls gleiche Linienabstände, wobei diese jedoch etwas geringer als 1 mm sind. Bei diesen reduzierten Linienabständen ist berücksichtigt, daß die Außenkontur der erhabenen, aufgeklebten Bearbeitungsprofile bei zylindrisch aufgespannter Standfolie auf einem größeren Zylinderdurchmesser als die äußere Standfolienoberfläche verläuft. Diese Unterschiede treten bei einer plan liegenden Standfolie, wenn die Bearbeitungsprofile aufgeklebt werden, noch nicht auf. Weiter können bei der vorstehend beschriebenen Linienabstandsverkleinerung auch zusätzlich zu den rechnerisch ermittelbaren Zylinderdurchmesserunterschieden und Projektionen auf eine plane Gitterlinienanordnung auch maschinenspezifische und bogenspezifische Gegebenheiten berücksichtigt werden.

Für eine maßgenaue Anbringung von Bearbeitungsprofilen wird so vorgegangen, daß auf einer Druckplattenvorlage oder einer Blattvorlage die gewünschte Bearbeitungsform ausgemessen wird. Mit den entsprechenden metrisch ermittelten Zahlenwerten wird dann in die Gitterlinienanordnung gegangen, wobei dann keine Übertragung der Meßwerte sondern lediglich der entsprechenden Zahlenwerte erfolgt. Die entsprechend aufgeklebten Bearbeitungsprofile ergeben dann bei zylindrisch aufgespannter Standfolie in der Abwicklung auf den Bogen die maßgenaue von der Vorlage abgenommene Bearbeitungsform.

Mit den Merkmalen des Anspruchs 6 kann schnell und einfach die Standfolie auf der Basisplatte befestigt werden, wobei zudem die Möglichkeit einer Lagekorrektur der Standfolie mit den bereits formgenau aufgeklebten Bearbeitungsprofilen gegenüber der Basisplatte besteht. Dazu wird vorgeschlagen, die Befestigungsleisten gegenüber der Basisplatte verschiebbar und fixierbar zu befestigen und die Standfolie lösbar und ortsfest mit der Befestigungsleiste zu verbinden. Für diese Verbindung werden vorzugsweise maßgenaue Paßstifte und zugeordnete Ausstanzungen der Standfolie verwendet. Bei einer Vielzahl von Standfolien in einem Archiv sind dabei jeweils gleichliegende Ausstanzungen vorzusehen.

Gemäß Anspruch 7 können auch an den Randbereichen der Standfolie Halteleisten angebracht werden, die dann mit den Befestigungsleisten verbindbar sind. Auch hier können relativ zwischen einer Befestigungsleiste und einer Halteleiste Einstellbereiche vorgesehen werden, wobei dann ggf. die Befestigungsleisten ortsfest an der Basisplatte angebracht sein können.

Für solche verschiebbare und fixierbare Befestigungen sind eine Vielzahl von Anordnungen allgemein bekannt. Gemäß Anspruch 8 sind einfache und kostengünstige Schraub- und Langlochverbindungen verwendet. Dabei können je nach den Gegebenheiten zweiteilige Befestigungsleisten, ein Leistenteil fest an der Basisplatte, ein zweites Leistenteil dazu beweglich, und/oder Halteleisten verwendet sein, zwischen denen die Basisplatte bzw. die Standfolie ggf. auch einklemmbar sind.

Bei Stanz- oder Perforationsprofilen auf der Standfolie und bei nicht verchromten Gegendruckzylindern ist es zweckmäßig, dort positionsgenau gegenüberliegende Gegenstanzbleche anzubringen. Dasselbe trifft auf Rillprofile zu, wobei hier positionsgenau Gegennuten anzubringen sind. Dazu werden nach Anspruch 9 mehrteilig ausgeführte Bearbeitungsprofile vorgeschlagen. Diese bestehen aus einem ersten, auf die Standfolie aufklebbaren Perforier-, Rill- oder Stanzprofilstreifen und einem damit lösbar verbundenen Verbindungsschichtstreifen, vorzugsweise als Kunststoffprofilstreifen. Damit ist wiederum ein Gegenstanzblechstreifen oder ein Gegennutstreifen lösbar verbunden, der jeweils eine von der Standfolie weggerichtete und mit einer abziehbaren Schutzfolie abgedeckte Klebefläche aufweist. Zur Aufbringung wird das gesamte mehrteilige Bearbeitungsprofil zuerst lagegenau auf die Standfolie geklebt und diese zusammen mit der Basisplatte in der Druckmaschine montiert. Anschließend wird vom Gegenstanzblechstreifen oder einem Gegennutstreifen die Schutzfolie von der Klebefläche entfernt und die Maschine wird bei eingestelltem Druck einmal durchgetippt, wodurch sich die Gegenstanzblechstreifen oder Gegennutstreifen auf dem Gegendruckzylinder selbsttätig ankleben und lagegenau positionieren. Anschließend wird der Verbindungsschichtstreifen abgezogen und entfernt. Damit ist die Position der Gegenstanzblechstreifen oder der Gegennutstreifen genau mittig zum Perforieroder Stanzprofil bzw. Rillprofil festgelegt. Durch unterschiedliche Höhen von Gegenstanzstreifen kann auch eine kombinierte Rill-, Stanz- und Perforationsform erstellt werden. Durch die genaue Positionierung der Gegennuten ist eine dem Buchdruck entsprechende Qualität einer Rillung möglich. Nach Anspruch 10 sind diese Bearbeitungsprofile für einen universellen Einsatz im Offsetverfahren mit geringer Breite, vorzugsweise in einem Bereich von 2 mm auszubilden. Als geeignete Höhe der Perforier-, Rill- oder Stanzstreifen hat sich ein Bereich von 0,7 mm ergeben, wobei jedoch je nach den speziellen Gegebenheiten auch andere Höhen geeignet sein können.

Anhand einer Zeichnung werden Ausführungsbeispiele der Erfindung näher erläutert.

Anhand einer Zeichnung werden Ausführungsbeispiele der Erfindung näher erläutert.

Es zeigen:
- Fig. 1: eine schematische Ansicht eines Druckwerks einer Mehrfarben-Bogenrotationsdruckmaschine,
- Fig. 2: eine schematische Seitenansicht eines Gummizylinders mit zugeordnetem Gegendruckzylinder mit einer Vorrichtung zum Rillen,
- Fig. 3: eine Draufsicht auf eine auf einen Gummizylinder spannbare rechteckige Basisplatte,
- Fig. 4: ein Schnitt durch die Basisplatte der Fig. 3 entlang der Linie A-A,
- Fig. 5: eine Draufsicht auf eine rechteckige Standfolie mit einer rechwinkligen Gitterlinienanordnung,
- Fig. 6: eine schematische Teilansicht einer an einer Basisplatte eingehängten Standfolie,
- Fig. 7: eine perspektivische Darstellung einer Befestigungsleiste,
- Fig. 8: eine schematische Schnittansicht eines Teils einer ersten Ausführungsform eines Bearbeitungsprofils mit einem Ggennutstreifen und einem zugeordnetem Verbindungsschichtstreifen,
- Fig. 9: eine schematische Schnittansicht des kompletten Bearbeitungsprofils der Fig. 8 mit einem Rillprofilstreifen, Verbindungsschichtstreifen und Gegennutstreifen,
- Fig. 10: eine schematische Schnittansicht eines Teils einer zweiten Ausführungsform eines Bearbeitungsprofils mit Gegenstanzblechstreifen und zugeordnetem Verbindungsschichtstreifen, und
- Fig. 11: eine schematische Schnittansicht des kompletten Bearbeitungsprofils der Fig. 10 mit Gegenstanzblechstreifen, Verbindungsschichtstreifen und Stanzprofilstreifen.

In der Fig. 1 ist beispielhaft ein herkömmliches Druck- und Lackierwerk 2 einer mehrere Druck- und Lackierwerke umfassenden Mehrfarben-Bogenrotationsdruckmaschine 1 schematisch dargestellt. Dieses Druckwerk 2 weist einen Plattenzylinder 5 auf, über den Farbe 8 auf ein Gummituch eines Gummizylinders 3 entsprechend einem Farbdurchgang eines Druckbilds aufgebracht wird. Über diesen Gummizylinder 3 wird das Druckbild auf einen über einen Gegendruckzylinder 4 gespannten Druckbogen aufgebracht. Dieser Druckbogen wird im Druck- und Lackierwerk 2 über einen Bogentransportzylinder 6 in den Bereich des Gegendruckzylinders 4 transportiert und von einem am Gegendruckzylinder 4 angeordneten Papiergreifer 9 ergriffen. Dadurch wird der Bogen im Verlauf der weiteren Drehung des Gegendruckzylinders 4 in einer Anlageverbindung mitgenommen und bedruckt. Nach dem Bedrucken des Bogens gibt der Papiergreifer 9 den Bogen wieder frei, so daß dieser über den Blattransportzylinder 7 abtransportiert werden kann.

Wie dies aus der Fig. 2 ersichtlich ist, kann das Druckwerk 2 der Mehrfarben-Bogenrotationsdruckmaschine 1 zum Perforieren, Rillen oder Stanzen eines Bogens erfindungsgemäß mit einer Vorrichtung 12 zum Perforieren, Rillen oder Stanzen ausgestattet werden. Dazu ist auf den Gummizylinder 3 des Druckwerks 2 anstelle des herkömmlichen Gummituchs eine rechteckige Kunststoffplatte 13 als Basisplatte aufgespannt. Diese Kunststoffplatte 13 weist, wie dies aus der Fig. 3 ersichtlich ist, an in Umfangsrichtung des zugeordneten Gummizylinders 3 gegenüberliegenden Randbereichen Halteschienen 15, 16 auf, die denen der Gummitücher für den jeweiligen Druckmaschinentyp entsprechen. Dadurch kann die Kunststoffplatte 13 ebenso schnell und einfach wie ein Gummituchs mittels der am Gummizylinder 3 angeordneten Tuchhalteeinrichtungen 14 auf den Gummizylinder 3 aufgespannt werden.

Wie dies aus der Fig. 3 weiter ersichtlich ist, sind an den in Umfangsrichtung des Gummizylinders 3 gegenüberliegenden Randbereichen ferner Befestigungsleisten 17, 18 für eine Standfolie 19 angeordnet. Diese Befestigungsleisten 17, 18 sind, wie dies insbesondere aus der Fig. 4 ersichtlich ist, mit einer an der Unterseite der Kunststoffplatte 13 angenieteten Leiste 10, 11 verschraubbar.

Die Standfolie 19 weist, wie dies in der Fig. 5 dargestellt ist, an in Umfangsrichtung des Gummizylinders 3 gegenüberliegenden Ausstanzungen 20 auf. Mit diesen Ausstanzungen 20 ist die Standfolie 19, wie dies in der Fig. 6 dargestellt ist, an entsprechend zugeordneten Paßstiften 21 an den Befestigungsleisten 17, 18 einhängbar.

Auf die Standfolie 19 sind Perforier- und/oder Rill- und/oder Stanzprofile entsprechend vorgebbarer Perforier- und/oder Rill- und/oder Stanzformen aufgeklebt, wie dies beispielsweise in der Fig. 2 mit einem erhabenen Rillprofilstreifen 32 eines Bearbeitungsprofils 29 dargestellt ist, dem ein Gegennutstreifen 30 auf dem Gegendruckzylinder 4 zugeordnet ist.

Für eine schnelle und maßgenaue Anbringung und Aufklebung dieser Bearbeitungsprofile ist die Standfolie 19 mit einer rechtwinkligen Gitterlinienanordnung 23 versehen. Dabei liegen die Gitterlinien in Axialrichtung des zugeordneten Gummizylinders 3 in Millimeterabständen auseinander. In Umfangsrichtung des zugcordneten Gummizylinders 3 nebeneinander liegende Gitterlinien haben ebenfalls gleiche Linienabstände, wobei diese allerdings etwas geringer als 1 mm sind. Bei diesen reduzierten Linienabständen wurde berücksichtigt, daß die Außenkontur der erhabenen, aufgeklebten Bearbeitungsprofile bei zylindrisch aufgespannter Standfolie 19 auf einem größeren Zylinderdurchmesser als die äußere Standfolienoberfläche verläuft.

Um nach dem Aufkleben der Bearbeitungsprofile auf die Standfolie 19 und dem Befestigen der Standfolie 19 auf der Kunststoffplatte 13 eine Lagekorrektur zu ermöglichen, sind die Befestigungsleisten 17, 18, wie dies insbesondere aus den Fig. 6 und 7 hervorgeht, mittels Schraub- und Langlochverbindungen 24 gegenüber der Kunststoffplatte 13 in Umfangsrichtung des zugeordneten Gummizylinders 3 verschiebbar ausgebildet. Zusätzlich kann die Standfolie 19 in Umfangsrichtung des zugeordneten Gummizylinders 3 an den Randbereichen mit Halteleisten versehen sein, die mittels Schraubund Langlochverbindungen so an den Befestigungsleisten 17, 18 befestigt werden, daß auch eine Einstellungsmöglichkeit der Standfolie 19 in Axialrichturig des zugeordneten Gummizylinders 3 ermöglicht wird, was allerdings hier nicht dargestellt ist. Damit ist dann eine Lagekorrektur sowohl in Umfangsrichtung als auch in Axialrichtung des zugeordneten Gummizylinders 3 möglich.

Für eine maßgenaue Anbringung von Bearbeitungsprofilen werden zuerst die gewünschten Bearbeitungsformen auf einer Druckplattenvorlage oder einer Blattvorlage ausgemessen. Die so ermittelten Zahlenwerte werden dann auf die Gitterlinienanordnung der plan liegenden Standfolie 19 übertragen, wobei keine Übertragung der metrischen Meßwerte sondern lediglich der entsprechenden Zahlenwerte erfolgt. Die entsprechend aufgeklebten Bearbeitungsprofile ergeben dann bei zylindrisch aufgespannter Standfolie in der Abwicklung auf den Bogen die maßgenaue, von der Vorlage abgenommene Bearbeitungsform.

Die Kunststoffplatte 13 ist einerseits flexibel ausgebildet, so daß sie sich zylindrisch am Gummizylinder 3 aufspannen läßt. Andererseits ist sie so oberflächenstabil ausgebildet, daß sich bei einem Bearbeitungsvorgang und einem Druck auf die erhabenen Bearbeitungsprofile die dortige Oberfläche der Kunststoffplatte 13 im Gegensatz zu einem Gummituch nicht eindrückt und einwölbt. Dadurch erfolgt hier die Bearbeitung von einer Abstützung der Bearbeitungsprofile an der relativ harten Kunststoffplattenoberfläche auf den ebenfalls mit einer harten Oberfläche versehenen Gegendruckzylinder 4. Somit schneiden die Perforier- und Stanzprofile genau und ohne Bogenaufwölbung durch den jeweiligen Bogen, so daß sich eine saubere Stanz- und Perforierschnittkante mit hoher Qualität ergibt. Dazu ist lediglich eine einfache und genaue Spalteinstellung zwischen der Standfolie 19 und der Oberfläche des Gegendruckzylinders 4 erforderlich, wobei die Spaltbreite den Profilhöhen der Bearbeitungsprofile entspricht. Beim Aufspannen der Kunststoffplatte 13 samt Standfolie 19 und Bearbeitungsprofilen ist darauf zu achten, daß die Gesamthöhe genau Schmitzringhöhe aufweist.

Durch diese Bearbeitung der Bögen zwischen harten Stützflächen ergibt sich praktisch keine Bogenaufwölbung, so daß die bearbeiteten Bögen nach wie vor plan und glatt gestapelt werden können. Damit sind auch weitere störungsfreie Bearbeitungen, beispielsweise bei einem weiteren Maschinendurchlauf möglich.

Durch die lösbare Befestigung der Standfolie 19 auf der Kunststoffplatte 13 kann diese nach jedem Druckauftrag leicht und einfach von der Basisplatte 13 abgenommen werden und für evtl. spätere, entsprechende Druckaufträge archiviert werden.

Bei auf der Standfolie 19 aufgebrachten Bearbeitungsprofilen und nicht verchromten Gegendruckzylindern 4 ist es zweckmäßig, dort positionsgenau gegenüberliegende Gegenprofile anzubringen. Dazu ist das Bearbeitungsprofil 29 in einer ersten Ausführungsform entsprechend der Fig. 8, 9 mehrteilig ausgeführt. Dieses Bearbeitungsprofil 29 umfaßt einen ersten, auf den Gegendruckzylinder 4 aufklebbaren Gegennutstreifen 30 und einen damit lösbar verbundenen Verbindungsschichtstreifen 31 als Kunststoffprofilstreifen, wie er in der Fig. 8 dargestellt ist.

Mit dem Verbindungsschichtstreifen 31 dieses ersten Teils des Bearbeitungsprofils 29 ist, wie dies in der Fig. 9 dargestellt ist, ein Rillprofilstreifen 32 lösbar verbunden. Dieser Rillprofilstreifen 32 weist eine auf die Standfolie 19 zugerichtete und mit einer abziehbaren Schutzfolie 33 abgedeckte Klebefläche 34 auf.

Zur Aufbringung wird das Bearbeitungsprofil 29 über den Rillprofilstreifen 32 lagegenau auf die Standfolie 19 geklebt und diese zusammen mit der Kunststoffplatte 13 in der Druckmaschine 1 montiert. Anschließend wird vom Gegennutstreifen 30 die Schutzfolie 33' von der dort angebrachten Klebefläche 34' entfernt und die Druckmaschine 1 bei eingestelltem Druck einmal durchgetippt, wodurch sich der Gegennutstreifen 30 auf dem Gegendruckzylinder 4 selbsttätig anklebt und lagegenau positioniert. Daraufhin wird der Verbindungsschichtstreifen 31 abgezogen und entfernt. Damit ist die Position des Gegennutstreifens 30 genau mittig zum Rillprofilstreifen 32 festgelegt.

In den Fig. 10 und 11 ist eine zweite, alternative Ausführungsform eines Bearbeitungsprofils 37 dargestellt. Dieses Bearbeitungsprofil 37 besteht aus einem Gegenstanzblechstreifen 40, wie er in der Fig. 10 dargestellt ist, der mit einem Verbindungsschichtstreifen 39 lösbar verbunden ist. Wie dies aus der Fig. 11 ersichtlich ist, umfaßt das Bearbeitungsprofil 37 weiter einen Stanzprofilstreifen 38, der eine mit einer abziehbaren Schutzfolie 41 abgedeckte Klebefläche 42 aufweist und mit dem Verbindungsschichtstreifen 39 lösbar verbunden ist.

Auch hier wird zur Aufbringung das Bearbeitungsprofil 37 mit dem Stanzprofilstreifen 38 zuerst lagegenau auf die Standfolie 19 geklebt und diese anschließend zusammen mit der Kunststoffplatte 13 in der Druckmaschine 1 montiert. Anschließend analog zur Ausführungsform der Fig. 8, 9 die Druckmaschine 1 einmal durchgetippt, wodurch sich der Gegenstanzblechstreifen 40 auf dem Gegendruckzylinder 4 selbsttätig durch die dortige Klebefläche 42' anklebt und lagegenau positioniert. Anschließend wird der Verbindungsschichtstreifen 39 abgezogen und entfernt.

Je nachdem, ob die Klemmwirkung zwischen den Profilstreifen 32, 38 und den Verbindungsschichtstreifen 31, 39 kleiner oder größer ist als die Klemmwirkung zwischen den Gegenstreifen 30, 40 und den Verbindungsschichtstreifen 31, 39, haftet der jeweilige Verbindungsschichtstreifen 31, 39 nach dem Durchtippen der Druckmaschine entweder auf dem Profilstreifen 32 bzw. 38 oder dem Gegenstreifen 30 bzw. 40.

Die Bearbeitungsprofile 29, 37 weisen vorzugsweise eine Breite im Bereich von 2 mm auf, während die Höhe des Rillprofilstreifens 32 bzw. des Stanzprofilstreifens 38 vorzugsweise etwa 0,7 mm beträgt.

## Patentansprüche

1. Vorrichtung zum Perforieren, Rillen oder Stanzen für Ein- oder Mehrfarben-Bogenrotationsdruckmaschinen mit Druckwerken und/oder Lackierwerken,
von denen wenigstens eines einen Gummizylinder (3) mit einer Tuchhalteeinrichtung (14) für ein Gummituch und einen zugeordneten Gegendruckzylinder (4) aufweist,
**gekennzeichnet durch**,
eine rechteckige Basisplatte (13) aus flexiblem und dimensionsstabilen Material, die anstelle eines Gummituchs auf einem Gummizylinder (3) mittels der Tuchhalteeinrichtung (14) lösbar befestigt ist,
eine rechteckige Standfolie (19) aus flexiblem und dimenionsstabilen Material, auf der erhabene Bearbeitungsprofile (32; 38) als Perforierund/oder Rill- und/oder Stanzprofile entsprechend vorgebbarer Perforier- und/oder Rill- und/oder Stanzformen aufgeklebt sind,
wenigstens zwei an der Basisplatte (13) in Umfangsrichtung eines zugeordneten Gummizylinders (3) beabstandet angebrachte Befestigungsleisten (17, 18), mit denen die Standfolie (19) mit gegenüberliegenden Randbereichen im gespannten Zustand lösbar befestigt ist.

2. Vorrichtung nach Anspruch 1, **dadurch gekennzeichnet, daß** die Basisplatte (13) an in Umfangsrichtung eines zugeordneten Gummizylinders (3) gegenüberliegenden Randbereichen Halteschienen (15, 16] in einer Anordnung handelsüblicher und in dem jeweiligen Druckrnaschinentyp verwendeter Gummitücher aufweist.

3. Vorrichtung nach Anspruch 1 oder Anspruch 2, **dadurch gekennzeichnet, daß** die Basisplatte (13) aus einer oberflächenstabilen Kunststoffplatte hergestellt ist.

4. Vorrichtung nach einem der Ansprüche 1 bis 3, **dadurch gekennzeichnet, daß** die Standfolie (19) eine dünne, vorzugsweise 0,18 mm starke Kunststoffolie ist.

5. Vorrichtung nach einem der Ansprüche 1 bis 4, **dadurch gekennzeichnet, daß** auf der Standfolie (19) eine rechtwinkelige Gitterlinienanordnung (23) als Meßgitter aufgebracht ist, wobei die in Axialrichtung eines zugeordneten Gummizylinders (3) nebeneinander liegenden Gitterlinien erste gleiche Linienabstände in einem metrischen Maß, vorzugsweise in Millimeterabstände aufweisen und die in Umfangsrichtung eines zugeordneten Gummizylinders (3) nebeneinander liegenden Gitterlinien ebenfalls gleiche zweite Linienabstände aufweisen, wobei die zweiten Linienabstände geringer sind als die ersten Linienabstände und insbesondere den größeren Zylinderdurchmesser der Außenkontur der erhabenen, aufgeklebten Bearbeitungsprofile (32; 38] gegenüber dem kleineren Zylinderdurchmesser der zylindrisch aufgespannten Standfolienoberfläche bei einer Anbringung der Bearbeitungsprofile (32; 38) bei plan liegender Standfolie (19) berücksichtigen.

6. Vorrichtung nach einem der Ansprüche 1 bis 5, **dadurch gekennzeichnet, daß** die Befestigungsleisten (17, 18) gegenüber der Basisplatte (13) innerhalb von Einstellbereichen vorzugsweise in Umfangsrichtung des zugeordneten Gummizylinders (3) verschiebbar und fixierbar befestigt sind und die Standfolie (19) lösbar und ortsfest mit der Befestigungsleiste (17, 18) vorzugsweise über maßgenaue Paßstifte (21) und zugeordnete Ausstanzungen (20) der Standfolie (19) verbindbar ist.

7. Vorrichtung nach einem der Ansprüche 1 bis 6, **dadurch gekennzeichnet, daß** an den Randbereichen der Standfolie (19) Halteleisten angebracht sind, mit denen die Standfolie (19) mit zugeordneten Befestigungsleisten (17, 18) innerhalb von Einstellbereichen verschiebbar und fixierbar befestigt ist.

8. Vorrichtung nach Anspruch 6 oder Anspruch 7, **dadurch gekennzeichnet, daß** für eine verschiebbare und fixierbare Befestigung Schraub- und Langlochverbindungen (24) verwendet sind mit jeweils zweiteiligen Befestigungsleisten (17, 18) und/oder Halteleisten, zwischen die die Basisplatte (13) bzw. die Standfolie (19) einklemmbar sind.

9. Vorrichtung nach einem der Ansprüche 1 bis 8, **dadurch gekennzeichnet,**
**daß** Bearbeitungsprofile (29; 37) mehrteilig ausgerührt sind und aus einem ersten, auf die Standfolie (19) aufklebbaren Perforier-, Rill- oder Stanzprofilstreifen (32; 38),
aus einem damit lösbar verbundenen Verbindungsschichtstreifen (31; 39), vorzugsweise einem angepaßten Kunststoffprofilstreifen, und aus einem mit dem Verbindungsschichtstreifen (31; 39) lösbar verbundenen Gegenstanzblechstreifen (40) oder einem Gegennutstreifen (30) besteht, der jeweils eine von der Standfolie weggerichtete und mit einer abziehbaren Schutzfolie (33'; 41') abgedeckte Klebefläche (34'; 42') aufweist.

10. Vorrichtung nach Anspruch 9, **dadurch gekennzeichnet, daß** die Bearbeitungsprofile (29; 37) eine geringe Breite im Bereich von 2 mm aufweisen und die Höhe der Perforier-, Rill- oder Stanzprofilstreifen (32; 38) im Bereich von 0,7 mm liegt.

## Claims

1. Perforating, grooving or stamping device for single-colour or multi-colour sheet-fed rotary printing machines having printing units and/or varnishing units, of which at least one has a rubber-covered cylinder (3) with a blanket holding device (14) for a rubber blanket and an associated impression cylinder (4),
**characterized by**
a rectangular baseplate (13) made of flexible and dimensionally stable material which, instead of a rubber blanket, is detachably fastened to a rubber-covered cylinder (3) by means of the blanket holding device (14),
a rectangular base sheet (19) made of flexible and dimensionally stable material, on which elevated processing profiles (32, 38) are adhesively bonded as perforating and/or grooving and/or stamping profiles corresponding to predefinable perforating and/or grooving and/or stamping shapes,
at least two fastening strips (17, 18) which are fitted to the baseplate (13) spaced apart in the circumferential direction of an associated rubber-covered cylinder (3), with which strips the base sheet (19) is detachably fastened in the tensioned state by opposite edge regions.

2. Device according to Claim 1, **characterized in that** the baseplate (13), at edge regions which are opposite in the circumferential direction of an associated rubber-covered cylinder (3), has holding rails (15, 16) in an arrangement of rubber blankets which are commercially available and used in the respective printing machine type.

3. Device according to Claim 1 or Claim 2, **characterized in that** the baseplate (13) is produced from a plastic plate with a stable surface.

4. Device according to one of Claims 1 to 3, **characterized in that** the base sheet (19) is a thin plastic film, preferably 0.18 mm thick.

5. Device according to one of Claims 1 to 4, **characterized in that** a rectangular grid-line arrangement (23) is applied to the base sheet (19) as a measurement grid, the grid lines lying beside one another in the axial direction of an associated rubber-covered cylinder (3) having first equal line spacings in a metric dimension, preferably at millimetre spacings, and the grid lines lying beside one another in the circumferential direction of an associated rubber-covered cylinder (3) likewise have equal second line spacings, the second line spacings being smaller than the first line spacings and, in particular, taking into account the greater cylinder diameter of the outer contour of the elevated, bonded-on processing profiles (32; 38) as compared with the smaller cylinder diameter of the base sheet surface clamped on cylindrically during the fitting of the processing profiles (32; 38) with the base sheet (19) lying flat.

6. Device according to one of Claims 1 to 5, **characterized in that** the fastening strips (17, 18) are fastened such that they can be displaced and fixed with respect to the baseplate (13) within adjustment regions, preferably in the circumferential direction of the associated rubber-covered cylinder (3), and the base sheet (19) can be connected detachably and in a fixed position to the fastening strip (17, 18), preferably via dimensionally accurate fitting pins (21) and associated portions stamped out (20) of the base sheet (19).

7. Device according to one of Claims 1 to 6, **characterized in that**, at the edge regions of the base sheet (19), holding strips are fitted, with which the base sheet (19) is fastened displaceably and fixedly within adjustment regions by associated fastening strips (17, 18).

8. Device according to Claim 6 or Claim 7, **characterized in that**, for a displaceable and fixable fastening, screw and slot connections (24) are used, each having two-part fastening strips (17, 18) and/or holding strips, between which the baseplate (13) and/or the base sheet (19) can be clamped.

9. Device according to one of Claims 1 to 8, **characterized in that** the processing profiles (29; 37) are of multi-part design and comprise a first perforating, grooving or stamping profile strip (32; 38) which can be adhesively bonded to the base sheet (19), from a connecting layer strip (31; 39) which is connected detachably thereto, preferably a matched plastic profile strip, and an opposing stamping-sheet strip (40) detachably connected to the connecting layer strip (31; 39), or an opposing grooved strip (30), which in each case has an adhesive bonding surface (34'; 42') oriented away from the base sheet and covered by a protective film (33'; 41') that can be pulled off.

10. Device according to Claim 9, **characterized in that** the processing profiles (29; 37) have a low width in the region of 2 mm, and the height of the perforating, grooving or stamping profile strips (32; 38) is in the region of 0.7 mm.

## Revendications

1. Dispositif de perforation, rainurage ou découpage, pour des machines à imprimer rotatives à feuilles en une ou plusieurs couleurs, avec des groupes d'impression et/ou des groupes de vernissage,
dont au moins l'un présente un cylindre porte-blanchet (3) avec un dispositif de maintien de toile (14) pour un blanchet et un cylindre de contre-pression (4),
**caractérisé par**
une plaque de base (13) rectangulaire, en matériau flexible et dimensionnellement stable, qui est fixée de façon désolidarisable au lieu d'un blanchet sur un cylindre porte-blanchet (3), à l'aide du dispositif de maintien de toile (14),
une feuille des blancs (19) rectangulaire, en un matériau flexible et dimensionnellement stable, sur laquelle sont collés des profilés de travail (32; 38) en relief, faisant office de profilés de perforation et/ou de cannelure et/ou d'estampage, de manière correspondante à des formes de perforation et/ou de cannelure et/ou d'estampage susceptibles d'être prédéterminées de façon correspondante,
au moins deux bandes de fixation (17, 18), montées sur la plaque de base (13), de façon espacée dans la direction périphérique d'un cylindre porte-blanchet (3) associé, bandes à l'aide desquelles la feuille des blancs (19) est fixée de façon désolidarisable à l'état tendu, par des zones de bordure opposées.

2. Dispositif selon la revendication 1, **caractérisé en ce que** la plaque de base (13) présente, sur des zones de bordure qui sont opposées dans la direction périphérique d'un cylindre porte-blanchet (3) associé, des glissières de maintien (15, 16) placées selon un agencement du commerce, et des blanchets utilisés dans le type de machine de travail à imprimer spécifique.

3. Dispositif selon la revendication 1 ou 2, **caractérisé en ce que** la plaque de base (13) est fabriquée à partir d'une plaque en matière synthétique à stabilité de surface.

4. Dispositif selon l'une des revendications 1 à 3, **caractérisé en ce que** la feuille des blancs (19) est une feuille en matière synthétique, mince, de préférence d'une épaisseur de 0,18 mm.

5. Dispositif selon l'une des revendications 1 à 4, **caractérisé en ce que** sur la feuille des blancs (19) est monté un agencement de lignes en grille (23) rectangulaire, faisant office de grille de mesure, sachant que les lignes de grille, qui sont situées les unes à côté des autres dans la direction axiale d'un cylindre porte-blanchet (3) associé, présentent des premiers espacements entre lignes identiques à une échelle métrique, de préférence exprimés en des espacements millimétriques, et les lignes de grille, placées les unes à côté des autres, dans la direction périphérique d'un cylindre porte-blanchet (3) associé, présentent également des deuxièmes espacements de lignes identiques, sachant que les deuxièmes espacements de lignes sont inférieurs aux premiers espacements de lignes et, en particulier, prennent en compte le plus grand diamètre de cylindre du contour extérieur des profilés de travail (32; 38) en relief, appliqués par collage, par rapport au plus petit diamètre cylindre de la surface de feuilles des blancs tendue de façon cylindrique, dans le cas d'un montage des profilés de travail (32, 38) lorsque la feuille des blancs (19) est située à plat.

6. Dispositif selon l'une des revendications 1 à 5, **caractérisé en ce que** les bandes de fixation (17, 18) sont fixées de façon à pouvoir être déplacées et fixées, de préférence dans la direction périphérique du cylindre porte-blanchet (3) associé, par rapport à la plaque de base (13) dans des zones de réglage, et la feuille des blancs (19) est susceptible d'être reliée, de façon désolidarisable et localement fixe, à la bande de fixation (17, 18), de préférence par l'intermédiaire de tétons de repérage (21) et de découpures d'estampage (20) associées, répondant à un dimensionnement précis, de la feuille des blancs (19).

7. Dispositif selon l'une des revendications 1 à 6, **caractérisé en ce que**, sur les zones de bordure de la feuille des blancs (19), sont montées des bandes de maintien, à l'aide desquelles la feuille des blancs (19), avec des bandes de fixation (17, 18) associées, est fixée de façon à pouvoir être déplacée et fixée à l'intérieur de zones de réglage.

8. Dispositif selon la revendication 6 ou la revendication 7, **caractérisé en ce que**, pour obtenir une fixation susceptible d'être déplacée et d'être fixée, sont utilisées des liaisons à vis et à trous oblongs (24), avec chaque fois des bandes de fixation (27, 28) en deux parties et/ou des bandes de maintien entre lesquelles la plaque de base (13) et/ou la feuille des blancs (18) sont susceptibles d'être enserrées.

9. Dispositif selon l'une des revendications 1 à 8, **caractérisé en ce que** les profils de travail (29; 37) sont réalisés en plusieurs parties et sont constitués d'une première bande de perforation, de cannelure, ou d'estampage (32; 38), susceptible d'être appliquée par collage sur la feuille des blancs (19), d'une bande de couche de liaison (31; 39), reliée à celle-ci de manière désolidarisable, de préférence d'une bande profilée en matière synthétique adaptée et d'une bande de tôle de contre-estampage (40), reliée de façon désolidarisable à la bande de couche de liaison (31; 39), ou bien d'une bande à rainure conjuguée (30), qui présente chaque fois une surface de collage (34', 42') écartée de la feuille des blancs, et avec une face de collage (34'; 42') couverte par une feuille de protection (33'; 41') susceptible d'être extraite.

10. Dispositif selon la revendication 9, **caractérisé en ce que** les profils de travail (29; 37) ont une faible largeur, autour de 2 mm, et la hauteur des bandes de perforation de cannelure ou d'estampage (32; 38) est située autour de 0,7 mm.
